# FASCICULE DE BREVET EUROPEEN

(11) **EP 0 573 839 B1**
(45) Date de publication et mention de la délivrance du brevet: **24.04.1996**
(21) Numéro de dépôt: 93108400.8
(22) Date de dépôt: 25.05.1993
(51) Int. Cl.: G04B 33/06, G04B 1/16

(54) **Mouvement de montre extra-plat**
Extraflaches Uhrwerk
Extra-flat clockwork-movement

(30) Priorité: 06.06.1992 CH 1818/92
(43) Date de publication de la demande: 15.12.1993
(73) Titulaire: Frédéric Piguet S.A., CH-1348 Le Brassus (CH)
(72) Inventeur: Mathys, Pierre, CH-2301 La Chaux-de-Fonds (CH)
(74) Mandataire: de Montmollin, Henri

(56) Documents cités:
- CH-A- 375 289
- CH-A- 610 178
- FR-A- 341 577

## Description

La présente invention a pour objet un mouvement de montre extra-plat à remontage manuel ou automatique, comprenant au moins un barillet et dont tous les mobiles sont montés en porte-à-faux sur une seule platine et chacun à l'aide d'un seul roulement à billes.

L'utilisation de roulement à billes miniature a permis de pivoter les mobiles d'un mouvement en porte-à-faux sur une platine unique et de construire ainsi des mouvements extra-plats dont l'épaisseur, dans leur version à remontage manuel, ne dépasse pas 1,5 mm. Une telle construction est décrite dans le brevet CH 610 178. Dans ce mouvement, le barillet est pivoté, dans l'épaisseur du mouvement, par sa périphérie à l'aide de trois galets pivotés chacun sur un roulement à bille miniature et le rochet est pivoté sur l'axe du barillet. On a cherché à réduire encore l'épaisseur du mouvement. Or, une telle réduction s'accompagne inévitablement d'une diminution de la largeur du ressort moteur logé dans le barillet, c'est-à-dire d'une diminution de l'énergie disponible lorsque le ressort est armé, c'est-à-dire une diminution de la réserve de marche de la montre. Il est certes possible de compenser cette diminution d'énergie en utilisant deux barillets comme ceci est enseigné dans le brevet CH 375 289, mais avec d'aussi faibles dimensions de ressort-moteur, l'importance des frottements et des pertes d'énergie qui en résultent croît.

Or, si l'on considère la conception du barillet selon l'art antérieur, on constate que le barillet est soumis à deux moments de torsion opposés, l'un dû au ressort et l'autre au rochet. Ces moments de torsion ne sont pas dans un même plan, ce qui a inévitablement pour effet d'engendrer une torsion dans un plan perpendiculaire ou oblique au plan de la platine du mouvement en raison du porte-à-faux. Le tambour du barillet ne peut toutefois se déplacer librement par rapport à son axe idéal en raison des galets qui l'entourent et le supportent, ce qui engendre des frottements qu'il est quasiment impossible de supprimer dans un tel pivotement.

La présente invention a pour but de supprimer ces frottements.

Le mouvement de montre selon l'invention est caractérisé par le fait que le rochet est en forme de tambour entourant le tambour de barillet et pivoté par sa périphérie à l'aide d'au moins trois galets pivotés chacun sur un roulement à billes et que le barillet est pivoté dans le rochet.

Cette construction, qui se démarque totalement de la construction conventionnelle des barillets, permet de supprimer les frottements dont il a été question plus haut, puisque le tambour de barillet est libre de se déplacer sous l'effet de la torsion décrite plus haut.

Le rochet n'étant qu'un organe passif, immobile, les frottements qu'il peut rencontrer au niveau de ses galets de pivotement ne jouent qu'un rôle secondaire. Grâce au roulement à billes, ils sont cependant très faibles et sont négligeables dans le cas d'une exécution automatique à masse oscillante.

De manière à maintenir les frottements aussi bas que possible, le barillet est de préférence pivoté dans le rochet au moyen d'un roulement à billes monté dans un moyeu du rochet.

Le dessin annexé représente, à titre d'exemple, une forme d'exécution du mouvement de montre selon l'invention.
- la figure 1 en représente une vue en plan schématique, et
- la figure 2 représente une vue en coupe selon II-II de la figure 1.

Le mouvement comprend, sur et dans une seul platine 1, deux barillets identiques 2 et 3 tournant en sens contraire et attaquant un renvoi commun 4 engrenant avec le pignon de centre 5. Le barillet 2 est associé au rouage de finissage comprenant successivement un pignon de finissage 6, la grande moyenne 7, la petite moyenne 8, la roue de seconde 2 et la roue d'échappement 10 pour aboutir au balancier 11. Le pignon de finissage 6 engrène avec le pignon 12 de la grande moyenne 7. On distingue encore la minuterie 13 et le mobile 14 du rouage de remontage manuel.

Tous les mobiles sont montés en porte-à-faux sur la platine au moyen de roulements à billes miniatures 15, 16, 17, 18, 19, 20, 21 comme représenté plus en détail dans le brevet CH 610 178.

Les deux barillets sont réalisés de manière identique et l'on se contentera de décrire la réalisation du barillet 3. le tambour du barillet 3 est muni d'un axe 22 chassé dans la cage intérieure d'un roulement à billes 23 dont la cage extérieure est chassée dans le moyeu 24 d'un rochet 25 en forme de tambour, c'est-à-dire munie d'une couronne 26 entourant le tambour de barillet. Le rochet 25 présente extérieurement une gorge périphérique 27 dans laquelle s'engagent les tranches de galets pivotés sur la platine au moyen d'un roulement à bille et assurant le pivotement du rochet 25 par sa périphérie. De tels galets sont représentés en détail dans le brevet CH 610 178. Ils sont représentés schématiquement à la figure 1 en 28, 29, 30, 31, 32. Chacun des rochets 25 et 33 est donc pivoté au moyen de trois galets, le galet 30 étant commun aux deux rochets.

Le moyeu 24 du rochet constitue donc la bonde du barillet et il est muni d'un crochet 34 pour le ressort de barillet. Les tambours de barillet 2 et 3 sont donc pivotés uniquement par leur centre dans un roulement à billes réduisant les frottements au minimum.

A la figure 1 on reconnait en outre la chaussée 35 et la roue à canon 36.

La nouvelle conception des barillets est bien entendu applicable à un mouvement ne comportant qu'un seul barillet.

Le mouvement décrit pourrait être équipé d'une masse oscillante pour en faire un mouvement à remontage automatique.

## Revendications

1. Mouvement de montre extra-plat à remontage manuel ou automatique comprenant au moins un barillet (2, 3) et dont tous les mobiles sont montés en porte-à-faux sur une seule platine (1) et chacun à l'aide d'un seul roulement à billes (15 à 21), caractérisé par le fait que le rochet (25) est en forme de tambour entourant le tambour de barillet (3) et pivoté par sa périphérie à l'aide d'au moins trois galets (28 à 32) pivotés chacun sur un roulement à billes et que le barillet (3) est pivoté dans le rochet.

2. Mouvement de montre selon la revendication 1, caractérisé par le fait que le rochet présente un moyeu (24) dans lequel le barillet est pivoté au moyen d'un roulement à billes (23).

3. Mouvement de montre selon la revendication 1 ou 2, caractérisé par le fait qu'il comprend deux barillets (2, 3) dont les rochets (25, 33) sont pivotés par cinq galets (28 à 32) dont un (30) est commun aux deux rochets.

## Patentansprüche

1. Extraflaches Uhrwerk mit Hand- oder Automatikaufzug, umfassend wenigstens ein Federhaus (2, 3), und dessen gesamte Triebe auf einer einzigen Platine (1) fliegend mittels je eines einzigen Kugellagers (15 bis 21) gelagert sind, dadurch gekennzeichnet, daß das Sperrad (25) eine Trommelform aufweist und die Trommel des Federhauses (3) umgibt, und entlang seines Umfangs mittels wenigstens dreier Rollen (28 bis 32), welche jeweils auf einem Kugellager gelagert sind, gelagert ist, und daß das Federhaus (3) in dem Sperrad gelagert ist.

2. Uhrwerk nach Anspruch 1, dadurch gekennzeichnet, daß das Sperrad ein Nabe (24) aufweist, in welcher das Federhaus mittels eines Kugellagers (23) gelagert ist.

3. Uhrwerk nach Anspruch 1 oder 2, dadurch gekennzeichnet, daß es zwei Federhäuser (2, 3) aufweist, deren Sperräder (25, 33) von fünf Rollen (28 bis 32) gelagert sind, von denen eine (30) beiden Sperrädern gemeinsam ist.

## Claims

1. Extra-thin watch movement with manual or automatic winding comprising at least one barrel (2, 3) and in which all the wheel sets are assembled in cantilever on one sole base plate (1) and each with the help of one ball bearing (15 to 21) only, characterized in that the ratchet (25) is in the form of a drum surrounding the barrel drum (3) and swivelled by its periphery with the help of at least three rollers (28 to 32), each pivoted on a ball bearing, and in that the barrel (3) is pivoted within the ratchet.

2. Watch movement according to claim 1, characterized in that the ratchet exhibits a hub (24) within which the barrel is pivoted by means of a ball bearing (23).

3. Watch movement according to claim 1 or 2, characterized in that it comprises two barrels (2, 3) the ratchets (25, 33) of which are swivelled by five rollers (28 to 32), one (30) of which is common to both ratchets.
